# EUROPÄISCHE PATENTSCHRIFT

(11) **EP 0 316 385 B1**
(45) Veröffentlichungstag und Bekanntmachung des Hinweises auf die Patenterteilung: **19.12.1990**
(21) Anmeldenummer: 88904445.9
(22) Anmeldetag: 19.05.1988
(51) Int. Cl.: F25B 21/04

(54) **TRANSPORT- UND AUFBEWAHRUNGSEINRICHTUNG FÜR THERMOSENSIBLE PRODUKTE**
TRANSPORT AND STORAGE SYSTEM FOR HEAT-SENSITIVE PRODUCTS
SYSTEME DE TRANSPORT ET DE STOCKAGE DE PRODUITS SENSIBLES A LA CHALEUR

(30) Priorität: 20.05.1987 AT 1287/87; 13.05.1988 AT 1255/88
(43) Veröffentlichungstag der Anmeldung: 24.05.1989
(73) Patentinhaber: Gutmann, Klaus, A-1220 Wien (AT)
(72) Erfinder: Gutmann, Klaus, A-1220 Wien (AT)
(74) Vertreter: Beer, Otto
(86) Internationale Anmeldenummer: AT8800035
(87) Internationale Veröffentlichungsnummer: WO8809467

(56) Entgegenhaltungen:
- EP-A- 0 050 473
- EP-A- 0 108 306
- DE-A- 3 019 092
- DE-B- 1 113 222
- DE-B- 1 139 858
- DE-B- 1 243 703
- DE-U- 8 103 411
- DE-U- 8 614 884
- US-A- 3 075 360
- US-A- 3 100 970
- US-A- 3 220 472
- US-A- 3 241 604

## Beschreibung

Die Erfindung bezieht sich auf eine Transport-und Aufbewahrungseinrichtung für thermosensible Produkte, bei welcher ein oder mehrere Peltierelemente zur Temperierung des Aufbewahrungsraumes vorgesehen sind, wobei an der aufbewahrungsraumseitigen Platte des bzw. der Peltierelemente rohrartige Wärmeleitkörper oder ein einteiliger Wärmeleitformkörper aus gut wärmeleitendem Material vorgesehen sind und wobei die gehäuseseitige Platte des bzw. der Peltierelemente durch Rippenwärmetauschkörper gebildet ist.

Es handelt sich dabei insbesondere um einen Transport- und Aufbewahrungsbehälter für Pharmazeutika oder dergleichen, wobei derartige Behälter bei Umgebungstemperaturen von +40°C bis -20°C ohne bewegte Teile arbeiten sollen.

Zur Temperierung des Aufbewahrungsraumes werden bei der artigen Einrichtungen ein oder mehrere Peltierelemente verwendet, wobei beim Einsatz mehrerer Peltierelemente diese kaskadenförmig hintereinandergeschaltet sind. Die Wirkung von Peltierelementen ist bekanntermaßen die, daß bei Anlegen einer Gleichspannung an ein Peltierelement dieses Wärme von einer Seite des Elementes abzieht und zur anderen Seite des Peltierelementes transportiert. Beim Wechsel der Richtung des Stromflusses ändert sich auch die Richtung des Wärmetransportes, so daß mittels ein und desselben Peltierelementes der Aufbewahrungsraum gekühlt oder geheizt werden kann.

Es ist bereits bekannt, Peltierelemente zur Kühlung von Kühlboxen, die für Camping und Autofahrten gedacht sind, einzusetzen. Weiters ist es bekannt, an der aufbewahrungsraumseitigen Platte des Peltierelementes rohrartige Wärmeleitformkörper vorzusehen. Hiezu wird auf die EP-A-0 108 306 verwiesen, aus der eine Einrichtung mit den Merkmalen des einleitenden Teiles des unabhängigen Anspruches 1 bekannt ist. Die rohrartigen Wärmeleitkörper der aus der EP-A-0 108 306 bekannten Einrichtung bilden unmittelbar Aufnahmeräume für die zu kühlenden Gegenstände, wie beispielsweise Getränkedosen aus Metall.

Der Erfindung liegt die Aufgabe zugrunde, innerhalb des Aufbewahrungsraumes eine möglichst homogene Temperaturableitung zu erzielen, wobei innerhalb des Aufbewahrungsraumes nahezu kein Temperaturgradient vorhanden sein soll, um hinsichtlich des gesamten Inhaltes des Aufbewahrungsraumes gleiche Temperaturverhältnisse zu erzielen.

Erfindungsgemäß wird diese Aufgabe dadurch gelöst, daß die rohrartigen Wärmeleitkörper einen prismatischen, insbesondere einen vierekkigen Querschnitt besitzen und entweder unmittelbar aneinanderliegend angeordnet oder durch eine einteilige Ausbildung der zwischen benachbarten, rohrartigen Wärmeleitkörpern liegenden Wände als einteiliger Wärmeleitformkörper ausgebildet sind, daß die rohrartigen Wärmeleitkörper mit ihrer aufbewahrungsraumseitigen Wand die eine Wandung des Aufbewahrungsraumes bilden und daß an den äußersten rohrartigen Wärmeleitkörpern oder an den äußeren Seitenflächen des einteiligen Wärmeleitformkörpers die Ränder der Wandungen des Aufbewahrungsraumes befestigt sind. Dadurch wird eine besonders gute Wärmeleitung zwischen dem Peltierelement und dem Aufbewahrungsraum erzielt, wobei die Innenseite des Aufbewahrungsraumes vom Peltierelement so weit distanziert ist, daß es zu keiner Schädigung des aufbewahrten Gutes zufolge örtlicher Unterkühlung bzw. bei Erwärmung, zu keiner örtlichen Überhitzung des Gutes kommen kann.

Vorteilhaft sind die Ränder der gleichfalls aus gut wärmeleitendem Material gefertigten Wandungen des Aufbewahrungsraumes mittels Schrauben, Blindnieten oder dergleichen oder mittels wärmeleitenden Klebstoffs befestigt. Die erfindungsgemäbe Ausbildung des Aufbewahrungsraumes bewirkt eine rasche Wärmeableitung bzw. bei Heizbetrieb eine rasche Wärmezuleitung, wobei über die äußersten rohrartigen Wärmeleitkörper, über die äußeren Seitenflächen des einteiligen Wärmeleitformkörpers oder über die äußeren Seitenflächen der einteiligen Wärmeverteilwand eine gute Wärmeübertragung auf die Wandungen des Aufbewahrungsraumes erzielt wird, wodurch alle Wandungen des Aufbewahrungsraumes zur Gänze für die Wärmeübertragung zur Verfügung stehen.

Dabei können die rohrartigen Wärmeleitkörper, der einteilige Wärmeleitformkörper oder die einteilige Wärmererteilwand mittels Klemmschienen mit der aufbewahrungsraumseitigen Platte des Peltierelementes verspannt sein.

Zwischen den rohrartigen Wärmeleitkörpern oder dem einteiligen Wärmeleitformkörper kann eine Wärmeverteilplatte zwischengelegt sein, wodurch eine besonders gleichmäßige Wärmeverteilung über die Wandungen des Aufbewahrungsraumes erreicht wird. Diese Wärmeverteilplatte kann mit dem einteiligen Wärmeleitformkörper als einteilige Wärmeverteilwand ausgebildet sein. Eine derartige einteilige Wärmeverteilwand übernimmt alleine die Wärmeverteilung und -leitung zwischen dem Peltierelement und den Wandungen des Aufbewahrungsraumes.

Um zu verhindern, daß sich die Abfuhr der von einer Steuerelektronik herrührenden Wärme nachteilig auf die Wirkung des bzw. der Peltierelemente auswirkt, kann vorgesehen sein, daß der Rippenwärmetauschkörper des Peltierelementes durch wärmeisolierende Bereiche des Gehäuses von einem Rippenkühlkörper für die Kühlung einer Steuerelektronik getrennt angeordnet ist.

In den Zeichnungen sind Ausführungsbeispiele der Erfindung dargestellt.
Fig. 1 zeigt in Seitenansicht eine Transport-und Aufbewahrungseinrichtung bei abgenommener äußerer Gehäuseseitenwand.
Fig. 2 ist eine Draufsicht bei abgenommener Gehäuseoberwand.
Fig. 3 zeigt eine Detailansicht der aus rohrartigen Wärmeleitkörpern gebildeten, peltierelementseitigen Wandung des Aufbewahrungsraumes.
Fig. 4 zeigt im Querschnitt den Aufbewahrungsraum mit rohrartigen Wärmeleitkörpern.
Fig. 5 zeigt eine Detailansicht der aus einem einteiligen Wärmeleitformkörper gebildeten, peltierelementseitigen Wandung des Aufbewahrungsraumes.
Fig. 6 zeigt einen Querschnitt durch einen Aufbewahrungsraum mit einteiligem Wärmeleitformkörper.
Fig. 7 zeigt den Querschnitt einer einteiligen Wärmeverteilwand.

An der einem Aufbewahrungsraum 2 zugewandten Seite eines Peltierelementes 1 ist eine Wärmeverteilplatte 18 angeordnet. An dieser Wärmeverteilplatte 18 sind rohrartige Wärmeleitkörper 3 angeordnet, die durch Aluminiumformrohre mit quadratischem Querschnitt gebildet sind. Die dem Aufbewahrungsraum 2 zugewandten Wandungen der Wärmeleitkörper 3 bilden gleichzeitig die Innenwandung des Aufbewahrungsraumes 2. Die Wärmeleitkörper 3 können mittels Schrauben, Blindnieten oder dergleichen, wie dies in Fig. 4 bei 4 angedeutet ist, mit der Wärmeverteilplatte 18 verbunden sein. Die Wärmeleitkörper 3 sind mittels Klemmschienen 5 mit dem Peltierelement 1 verspannt, und zwar durch Schrauben 6.

An den äußersten Wärmeleitkörpern 3 sind die Wandungen 7 des Aufbewahrungsraumes 2 befestigt, und zwar gleichfalls mittels Schrauben, Blindnieten 8 oder dergleichen. Die Wandungen 7 des Aufbewahrungsraumes 2 bestehen aus gut wärmeleitendem Material.

Der dem Aufbewahrungsraum 2 abgewandte Teil des Peltierelementes 1 steht mit einem Rippenwärmetauschkörper 9 in Verbindung, über den die aus dem Aufbewahrungsraum 2 abgeführte Wärme vom Peltierelement 1 abgegeben wird. Wird das Peltierelement 1 zur Heizung benutzt, dann wird über den Rippenwärmetauschkörper 9 die für die Heizung benötigte Wärme aus der Umgebungsluft aufgenommen.

Der Aufbewahrungsraum 2 befindet sich in einem Gehäuse 10 und ist von einer Wärmeisolierung 11 umgeben. Im Gehäuse 10 befindet sich ferner eine Steuerelektronik 12, die zur Abführung der dort auftretenden Wärme nahe einem Rippenkühlkörper 13 angeordnet ist. Der Rippenkühlkörper 13 der Steuerelektronik 12 ist vom Rippenwärmetauschkörper9 des Peltierelementes 1 räumlich getrennt angeordnet, wobei zwischen den beiden Körpern ein wärmeisolierender Bereich des Gehäuses 10 angeordnet ist.

Im Gehäuse 10 sind ferner ein Pufferakkumulator 14, ein Transformator 15, ein Netzschalter 16 und ein Bedienungsfeld 20 mit Ein- und Ausschaltetaster zur In- oder Außerbetriebnahme der Temperierung des Aufbewahrungsraumes 2 vorgesehen. Der eingebaute Pufferakkumulator 14 ist als gasdichter Akkumulator ausgebildet, der einen lageunabhängigen, wartungsfreien Betrieb der Transport- und Aufbewahrungseinrichtung ermöglicht. Die Regelung der Temperatur im Aufbewahrungsraum 2 erfolgt über einen herkömmlichen Temperaturfühler, der nahe den rohrartigen Wärmeleitkörpern 3, nahe dem einteiligen Wärmeleitformkörper 17 oder nahe der einteiligen Wärmeverteilwand 19 angeordnet und mit der Steuerelektronik 12 verbunden ist.

Die Transport- und Aufbewahrungseinrichtung ist sehr einfach zu bedienen, da sie lediglich Einschaltetaster zur Inbetriebnahme der Temperierung des Aufbewahrungsraumes 2 bzw. Ausschaltetaster zur Außerbetriebsetzung sowie einen Netzschalter aufweist. Die übrige Steuerung und bei externer Energiezuführung das Laden des eingebauten Pufferakkumulators 14 erfolgen automatisch.

## Patentansprüche

1. Transport- und Aufbewahrungseinrichtung für thermosensible Produkte, bei welcher ein oder mehrere Peltierelemente zur Temperierung des Aufbewahrungsraumes vorgesehen sind, wobei an der aufbewahrungsraumseitigen Platte des bzw. der Peltierelemente rohrartige Wärmeleitkörper oder ein einteiliger Wärmeleitformkörper aus gut wärmeleitendem Material vorgesehen sind und wobei die gehäuseseitige Platte des bzw. der Peltierelemente durch Rippenwärmetauschkörper gebildet ist, dadurch gekennzeichnet, daß die rohrartigen Wärmeleitkörper (3) einen prismatischen, insbesondere einen viereckigen Querschnitt besitzen und entweder unmittelbar aneinanderliegend angeordnet oder durch eine einteilige Ausbildung der zwischen benachbarten, rohrartigen Wärmeleitkörpern liegenden Wände als einteiliger Wärmeleitformkörper (17) ausgebildet sind, daß die rohrartigen Wärmeleitkörper (3, 17) mit ihrer aufbewahrungsraumseitigen Wand die eine Wandung des Aufbewahrungsraumes (2) bilden und daß an den äußersten rohrartigen Wärmeleitkörpern (3) oder an den äußeren Seitenflächen des einteiligen Wärmeleitformkörpers (17) die Ränder der Wandungen (7) des Aufbewahrungsraumes (2) befestigt sind.

2. Transport- und Aufbewahrungseinrichtung nach Anspruch 1, dadurch gekennzeichnet, daß die Wandungen (7) des Aufbewahrungsraumes (2) aus gut wärmeleitendem Material bestehen.

3. Transport- und Aufbewahrungseinrichtung nach Anspruch 1 oder 2, dadurch gekennzeichnet, daß die rohrartigen Wärmeleitkörper (3) oder der einteilige Wärmeleitformkörper (17) mittels Klemmschienen (5) mit der aufbewahrungsraumseitigen Platte des Peltierelementes (1) verspannt sind.

4. Transport- und Aufbewahrungseinrichtung nach einem der Ansprüche 1 bis 3, dadurch gekennzeichnet, daß zwischen den rohrartigen Wärmeleitkörpern (3) oder dem einteiligen Wärmeleitformkörper (17) und dem Peltierelement (1) eine Wärmeverteilplatte (18) angeordnet ist.

5. Transport- und Aufbewahrungseinrichtung nach Anspruch 4, dadurch gekennzeichnet, daß die Wärmeverteilplatte (18) mit dem einteiligen Wärmeleitformkörper (17) als einteilige Wärmeverteilwand (19) ausgebildet ist.

6. Transport- und Aufbewahrungseinrichtung nach einem der Ansprüche 1 bis 5, dadurch gekennzeichnet, daß der Rippenwärmetauschkörper (9) des Peltierelementes (1) durch wärmeisolierende Bereiche des Gehäuses (10) von einem Rippenkühlkörper (13) für die Kühlung einer Steuerelektronik (12) getrennt angeordnet ist.

## Revendications

1. Système de transport et de stockage de produits sensibles à la chaleur, dans lequel pour climatiser la salle de stockage, sont prévus un ou plusieurs éléments Peltier, sur la plaque adjacente à la salle de stockage de l'élément ou des éléments Peltier étant prévus des corps tubulaires conducteurs de chaleur ou un corps conducteur de chaleur moulé en une seule pièce en matériau bon conducteur de la chaleur et la plaque adjacente à l'enceinte de l'élément ou des élément Peltier étant formée par un échangeur de chaleur à ailettes, caractérisé en ce que les corps tubulaires conducteurs de chaleur (3) ont une section prismatique, en particulier quadrangulaire et sont soit disposés directement les uns à côté des autres, soit formés par une réalisation en une seule pièce de parois disposées entre des corps tubulaires conducteurs de chaleur voisins, telle qu'un corps conducteur de chaleur (17) moulé en une seule pièce, en ce que les corps tubulaires conducteurs de chaleur (3, 17) forment avec leur paroi adjacente à la salle de stockage la première paroi de la salle de stockage (2) et en ce qu'aux plus externes des corps tubulaires conducteurs de chaleur (3) ou aux parois latérales externes du corps conducteur de chaleur moulé en une seule pièce (17) sont fixés les bords des parois (7) de la salle de stockage (2).

2. Système de transport et de stockage suivant la revendication 1, caractérisé en ce que les parois (7) de la salle de stockage (2) sont en matériau bon conducteur de la chaleur.

3. Système de transport et de stockage suivant la revendication 1 ou 2, caractérisé en ce que les corps tubulaires conducteurs de chaleur (3) ou le corps conducteur de chaleur moulé en une seule pièce (17) sont croisillonnés au moyen de cornières de serrage (5) avec les plaques adjacentes à la salle de stockage des éléments Peltier (1).

4. Système de transport et de stockage suivant une des revendication 1 à 3, caractérisé en ce qu'entre les corps tubulaires conducteurs de chaleur (3) ou le corps conducteur de chaleur moulé en une seule pièce (17) et l'élément Peltier (1), est installée une plaque de répartition de chaleur (18).

5. Système de transport et de stockage suivant la revendication 4, caractérisé en ce que la plaque de répartition de chaleur (18) est réalisée avec le corps conducteur de chaleur moulé en une seule pièce (17) comme paroi de répartition de chaleur, en une seule pièce (19).

6. Système de transport et de stockage suivant une des revendications 1 à 5, caractérisé en ce que l'échangeur de chaleur à ailettes (9) de l'élément Peltier (1) est éloigné du corps de refroidissement à ailettes (13) pour le refroidissement de l'électronique de commande (12) par la zone thermiquement isolante de l'enceinte (10).

## Claims

1. Means for conveying and storing heat-sensitive products, comprising one or more Peltier elements for controlling the temperature of the storage chamber, tubular heat-conducting members or a one-part heat-conducting moulded member of material which is a good conductor of heat being provided on that plate of the Peltier element or elements which is on a storage chamber side thereof and the plate of the Peltier element or elements on a casing side being formed by a ribbed heat-exchange member, characterised in that the tubular heat-conducting members (3) have a prismatic, especially square, cross-section and are disposed either immediately adjacent to one another or constructed as one-part heat-conducting moulded members (17) by means of a one-part construction of walls between adjacent tubular heat-conducting members, the walls of the tubular heat-conducting members (3, 17) on the storage chamber side constitute one wall of the storage chamber (2), and the edges of the walls (7) of the storage chamber (2) are secured to the outermost tubular heat-conducting members (3) or to the outer side surfaces of the one-part heat-conducting moulded member (17).

2. Conveying and storage means according to claim 1, characterised in that the walls (7) of the storage chamber (2) are made of a material which is a good conductor of heat.

3. Conveying and storage means according to claim 1 or 2, characterised in that the tubular heat-conducting members (3) or the one-part heat-conducting moulded member (17) is secured by clamping rails (5) to that plate of the Peltier element (1) which is on the storage chamber side thereof.

4. Conveying and storage means according to any of claims 1 to 3, characterised in that a heat-distributing plate (18) is disposed between the tubular heat-conducting members (3) or the one-part heat-conducting moulded member (17) and the Peltier element (1).

5. Conveying and storage means according to claim 4, characterised in that the heat-distributing plate (18) is constructed as a heat-distributing wall (19) integral with the one-part heat-conducting moulded member (17).

6. Conveying and storage means according to any of claims 1 to 5, characterised in that the ribbed heat-exchange member (9) of the Peltier element (1) is separated by heat-insulating regions of the casing (10) from a ribbed cooling member (13) for cooling an electronic control unit (12).
